# EUROPÄISCHE PATENTANMELDUNG

(11) **EP 0 822 376 A2**
(43) Veröffentlichungstag der Anmeldung: **04.02.1998**
(21) Anmeldenummer: 97113092.7
(22) Anmeldetag: 30.07.1997
(51) Int. Cl.: F23N 5/24

(54) **Sicherheitsanordnung für einen Brenner**

(30) Priorität: 31.07.1996 DE 19630875
(71) Anmelder: G. Kromschröder Aktiengesellschaft, 49074 Osnabrück (DE)
(72) Erfinder: Hartmut, Henrich, D-49078Osnabrück (DE)
(74) Vertreter: Harlacher, Mechthild

(57) **Zusammenfassung**

Die Erfindung betrifft eine Sicherheitsanordnung für einen Brenner (2), der an eine Brennstoffleitung (1) angeschlossen ist und der mittels einer Brennersteuerung (3) gesteuert wird. In der Brennstoffleitung (1) sind hintereinander zwei Ventile (4) angeordnet, die mit Stellgliedern (5) versehen sind.

Eine Dichtheit-Prüfeinheit (7), die an einen Drucksensor (6) angeschlossen ist, dient dazu, den Dichtsitz der beiden Ventile (4) zu prüfen. Mittels einer Brennstoff-Prüfeinheit (8) wird in der Brennersteuerung (3) bei einer Wärmeanforderung der Programmablauf zum Start des Brenners erst dann freigegeben, wenn ein Sensor das Vorhandensein von Brennstoff meldet.

Erfindungsgemäß ist die Brennstoff-Prüfeinheit (8) an den Drucksensor (6) der Dichtheits-Prüfeinheit (7) angeschlossen, so daß das Ausgangssignal des Drucksensors (6) mehrfach ausgenutzt wird. Der Verzicht auf mindestens einen zusätzlichen Drucksensor und den zugehörigen Verdrahtungsaufwand führt zu einer Kostensenkung.

## Beschreibung

Die Erfindung betrifft eine Sicherheitsanordnung für einen Brenner, der an eine Brennstoffleitung angeschlossen ist und der mittels einer Brennersteuerung gesteuert wird, mit zwei hintereinander in der Brennstoffleitung angeordneten Ventilen, die mit Stellgliedern versehen sind, einem Drucksensor zum Erfassen des Druckes zwischen den Ventilen, mindestens einer Dichtheit-Prüfeinrichtung, die an den Drucksensor und an die Stellglieder für die Ventile angeschlossen ist und mindestens eine Brennstoff-Prüfeinheit, die an die Brennersteuerung und an das in Strömungsrichtung stromauf liegende Ventil angeschlossen ist.

Die Dichtheit-Prüfeinheit und die Brennstoff-Prüfeinheit sind Schaltungen, die den Anforderungen der DIN-Normen an die Fehlersicherheit genügen.

Die Dichtheit-Prüfeinheit dient dazu, den Dichtsitz der beiden Ventile zu prüfen. Ein geeigneter Programmablauf überprüft den Dichtsitz der Ventile mittels der Zeitmessung des Druckabfalls bzw. Anstieges innerhalb bestimmter Prüfzeiten nach kurzzeitigem Öffnen einzelner Ventile und der Errechnung und Überprüfung der maximalen zulässigen Leckrate an diesen Ventilen. Ein derartiges Verfahren ist in der DE 37 08 471 beschrieben.

Die Brennstoff-Prüfeinheit dient dazu, in der Brennersteuerung bei einer Wärmeanforderung den Programmablauf zum Start des Brenners erst dann freizugeben, wenn ein Sensor das Vorhandensein von Brennstoff meldet. Außerdem bewirkt die Brennstoff-Prüfeinheit eine Abschaltung des Brenners, wenn während des Betriebes das Signal des Sensors ausfällt. Bei Wiedervorhandensein des Brennstoffes wird ein automatisches Wiederanlaufen des Brenners ermöglicht. Außerdem wird bei nicht ausreichendem Brennstoffdruck eine dann mögliche schadstoffreiche Verbrennung verhindert.

Bei den bisher bekannten Brennstoffmangel-Prüfverfahren ist es üblich, der Brennstoff-Prüfeinheit einen gesonderten Drucksensor zuzuordnen, der stromauf der Ventile angeordnet ist. Dies bedingte einen erheblichen apparativen Aufwand, verbunden mit einem erhöhten Verdrahtungsaufwand, wodurch zusätzliche Kosten entstehen.

Der Erfindung liegt daher die Aufgabe zugrunde, eine einfachere und kostengünstigere Sicherheitsanordnung zu schaffen.

Zur Lösung dieser Aufgabe ist die eingangs genannte Sicherheitsanordnung erfindungsgemäß dadurch gekennzeichnet, daß die Brennstoff-Prüfeinheit an den Drucksensor der Dichtheits-Prüfeinheit angeschlossen ist.

Das Ausgangssignal des Drucksensors wird also mehrfach ausgenutzt, indem es nicht nur für die Dichtheit-Prüfeinheit, sondern auch für die Brennstoff-Prüfeinheit genutzt wird, wobei die diesbezüglichen Anforderungen der DIN-Normen erfüllt werden.

Der Verzicht auf mindestens einen zusätzlichen Drucksensor und den zugehörigen Verdrahtungsaufwand führt zu einer beträchtlichen Kostensenkung.

Die Erfindung wird im folgenden anhand eines bevorzugten Ausführungsbeispiels im Zusammenhang mit der beiliegenden Zeichnung näher erläutert. Die Zeichnung zeigt in schematischer Darstellung die Sicherheitsanordnung.

Eine Brenngasleitung 1 führt zu einem Gasbrenner 2, der von einer Brennersteuerung 3 gesteuert wird. Aus Sicherheitsgründen sind in der Brenngasleitung hintereinander zwei Ventile 4 angeordnet, die jeweils ein Stellglied 5 aufweisen. Zwischen den beiden Ventilen 4 befindet sich ein Drucksensor 6, der den Druck in der Brenngasleitung 1 erfaßt.

Der Drucksensor 6 ist mit einer Dicht-Prüfeinheit 7 verbunden, die wiederum an die Stellglieder 5 für die Ventile 4 angeschlossen ist.

Die Sicherheitsanordnung umfaßt ferner eine Brennstoff-Prüfeinheit 8, die an die Brennersteuerung 3 sowie an den Drucksensor 6 angeschlossen ist.

Das Signal des Drucksensors 6 wird also mehrfach ausgenutzt, und zwar bei verschiedenen Betriebszuständen.

Beim Start des Brenners 2 wird zunächst das Vorhandensein von Brennstoff geprüft. Falls der Drucksensor 6 schon ein Signal meldet, wird in der Brennersteuerung 3 ein Inbetriebsetzungsprogramm fortgesetzt. Falls der Drucksensor 6 kein Signal meldet wird das eingangsseitige Ventil 4 für eine kurze Zeit geöffnet, um den Brennstoffdruck an den Sensor zu leiten. Falls der Drucksensor 6 immer noch kein Signal meldet, wird das eingangsseitige Ventil 4 wieder geschlossen und die elektrische Brennersteuerung startet eine geeignete Zeitverzögerung, um diesen Programmschnitt nach Ablauf dieser Zeit zyklisch zu wiederholen.

Fällt im laufenden Brennerbetrieb das Signal des Drucksensors 6 aus, schaltet die Brennstoff-Prüfeinheit 8 den Brenner 2 sofort aus. Danach läuft das Verfahren wie unter Brennerstart beschrieben ab.

Die Dichtheit-Prüfeinheit 8 kann nach der Brennstoffmangelüberprüfung vor dem Brennerstart oder auch nach dem Brennerlauf in Funktion gesetzt werden.

Im Rahmen der Erfindung sind durchaus Abwandlungsmöglichkeiten gegeben. So kann der Drucksensor auch als Druckwächter ausgebildet sein. Die Steuerung des Gasbrenners sowie die Prüfungen auf Dichtheit und auf Vorhandensein von Brennstoff kann von einer einzigen Steuereinheit in Form eines Mikroprozessors mit den dazugehörigen Schaltkreisen durchgeführt werden.

## Patentansprüche

1. Sicherheitsanordnung für einen Brenner (2), der an eine Brennstoffleitung (1) angeschlossen ist und der mittels einer Brennersteuerung (3) gesteuert wird, mit
- zwei hintereinander in der Brennstoffleitung angeordneten Ventilen (4), die mit Stellgliedern (5) versehen sind,
- einem Drucksensor (6) zum Erfassen des Druckes zwischen den Ventilen (4),
- mindestens einer Dichtheit-Prüfeinheit (7), die an den Drucksensor und an die Stellglieder für die Ventile angeschlossen ist und
- mindestens eine Brennstoff-Prüfeinheit (8), die an die Brennersteuerung (3) und an das in Strömungsrichtung stromauf liegende Ventil angeschlossen ist,
dadurch gekennzeichnet,
daß die Brennstoff-Prüfeinheit (8) an den Drucksensor (6) der Dichtheits-Prüfeinheit (7) angeschlossen ist.
